# EUROPÄISCHE PATENTSCHRIFT

(11) **EP 0 292 657 B1**
(45) Veröffentlichungstag und Bekanntmachung des Hinweises auf die Patenterteilung: **23.05.1990**
(21) Anmeldenummer: 88103817.8
(22) Anmeldetag: 10.03.1988
(51) Int. Cl.: D06C 3/02

(54) **Spannmaschine zur Wärmebehandlung von breitgeführten Warenbahnen**
Stretcher for thermal treatment of sheet-like materials in the width
Rame pour le traitement thermique de matières en bandes en largeur

(30) Priorität: 26.05.1987 DE 3717774
(43) Veröffentlichungstag der Anmeldung: 30.11.1988
(73) Patentinhaber: Brückner Trockentechnik GmbH & Co. KG, D-71229 Leonberg (DE)
(72) Erfinder: Gresens, Harry, D-7141 Benningen/Neckar (DE)
(74) Vertreter: Tetzner, Volkmar, Dr.-Ing. Dr. jur.

(56) Entgegenhaltungen:
- DE-A- 3 526 584
- GB-A- 971 737
- GB-A- 1 015 499

## Beschreibung

Die Erfindung betrifft eine Spannmaschine zur Wärmebehandlung von breitgeführten Warenbahnen, insbesondere Textilbahnen, gemäß dem Oberbegriff des Patentanspruches 1.

In Spannmaschinen, insbesondere moderneren Spannmaschinen, müssen die zum Transport der Warenbahnen durch die Maschine bestimmten Spannketten vielfach mit relativ hohen Geschwindigkeiten umlaufen, wobei sie außerdem noch relativ hohen Behandlungstemperaturen ausgesetzt sind. Die Kettenglieder dieser Spannketten sind an ihren Gelenken zwar mit sogenannten Hochtemperaturfetten versehen, deren Lebensdauer neben der Kettenbelastung auch in einem beträchtlichen Umfange von der Temperaturbelastung abhängt, die von der jeweiligen Kettentemperatur ausgeht.

Man ist daher bestrebt, die Kettentemperatur möglichst niedrig zu halten, um dadurch die Lebensdauer der verwendeten Hochtemperaturfette zu erhöhen. So ist es für diesen Zweck u.a. bereits vorgeschlagen worden (DE-OS 35 26 584), bei einer Spannmaschine den Kettenführungsschienen in den Längsabschnitten, die sich im Bereich des Warenbahn-Einlaßfeldes und/oder des Waren bahn-Auslaßfeldes befinden, Kühlluft-Aufblaseinrichtungen zuzuordnen. Auf diese Weise sollen vor allem die im Bereich außerhalb der Wärmebehandlungsfelder verlaufenden Spannkettenabschnitte mit kalter Luft beblasen und dadurch etwas abgekühlt werden. Bei der praktischen Durchführung dieser bekannten Spannmaschinenausbildung läßt sich die Spannkette jedoch nur um einen relativ kleinen Betrag (beispielsweise um relativ wenige _{°}C) abkühlen, was zu keiner effektiven Verlängerung der Lebensdauer von üblicherweise bei Spannketten verwendeten Hochtemperaturfetten führen kann, wobei zu bedenken ist, daß die Lebensdauererwartung eine Funktion der Betriebstemperatur des Fettes ist.

Als weiterer Nachteil der bekannten Spannmaschine sei erwähnt, daß dort die vor- und rücklaufenden Trums der Spannketten von unten her, d.h. durch in den Laufflächen vorgesehene Bohrungen mit Kühlluft beblasen werden. Die dafür notwendigen konstruktiven Maßnahmen im Bereich der Kettenführungsschienen bedingen einen erheblichen zusätzlichen Bauaufwand.

Der Erfindung liegt daher die Aufgabe zugrunde, eine Spannmaschine der im Oberbegriff des Patentanspruches 1 vorausgesetzten Art zu schaffen, die sich durch eine besonders wirkungsvolle Kühlung der Spannketten bei relativ niedrigem Bauaufwand und erhöhter Wirtschaftlichkeit der Spannmaschine auszeichnet.

Diese Aufgabe wird erfindungsgemäß durch die im Kennzeichen des Anspruches 1 angegebenen Merkmale gelöst.

Aus der GB-A 971 737 ist nun zwar bereits ein Spannrahmen bekannt, bei dem die Spannketten auf ihrem Rückweg (also die rücklaufenden Spannkettentrums) je einen in der Nähe der Außenwand der Maschine vorgesehenen Kanal in Form eines geschlossenen Rohres durchlaufen, durch den zumindest Kühlluft hindurchströmt. Diese bekannte Spannmaschine ist jedoch speziell zum Querspannen von thermoplastischen Folien bestimmt, und es ist nichts darüber ausgesagt bzw. veranschaulicht, ob bei dieser bekannten Ausführung neben einem Einlaßfeld auch mehrere Wärmebehandlungsfelder sowie ein Warenbahn-Auslaßfeld aufeinanderfolgend angeordnet sind (es ist lediglich angedeutet, daß zur thermischen Isolation die ganze Maschine in einem geschlossenen Gehäuse - in der Zeichnung durch strichpunktierte Linie angedeutet - untergebracht ist). Nach dem dort näher beschriebenen Ausführungsbeispiel laufen die rücklaufenden Spannkettentrums jeweils durch eine vollkommen geschlossene, von Kühlluft durchströmte Rohrleitung, die in ihrem Querschnitt einerseits durch eine winkelförmig gebogene Kettenabstützung und andererseits durch eine ebenfalls etwa winkelförmig gebogene, doppelwandige, wärmeisolierte Abschirmung gebildet und nach allen Seiten vollkommen geschlossen ist. An diesen allseits geschlossenen, rohrförmigen Kanal nur für die rücklaufenden Kettentrums sind Rohrleitungen zum Zuführen und Ableiten von Kühlluft sowie eventuell zusätzliche Leitungen bzw. Sprühdüsen zum zusätzlichen Einbringen von Kühlflüssigkeit angeschlossen.

Im Gegensatz zu den eingangs geschilderten bekannten Ausführungen sind also bei der erfindungsgemäßen Spannmaschine die Kühlluft-Aufblaseinrichtungen nur etwa auf der Länge der innerhalb der Warenbahn-Behandlungsfelder verlaufenden Längsabschnitte der Kettenführungsschienen angeordnet. Dies bedeutet in der Praxis, daß die Kühlluft zumindest auf die rücklaufenden Spannkettentrums auf eine Länge aufgeblasen wird, die ganz beträchtlich größer ist als die Länge der Einlaß- und Auslaßfelder. Allein hierdurch kann bereits eine sehr wirkungsvolle, starke Abkühlung der Spannketten herbeigeführt werden, so daß durch diese erfindungsgemäße Ausführung auch ein deutlich sichtbar werdender Gewinn an Lebensdauer für die verwendeten Hochtemperaturfette herbeigeführt werden kann.

Ein weiterer Vorteil der erfindungsgemäßen Ausführung wird aus folgendem Sachverhalt deutlich: bei diesen bekannten Spannmaschinen wird die Kühlluft im allgemeinen aus dem die Spannmaschine umgebenden Raum entnommen, auf die Spannketten (im Bereich des Einlaß- und/oder Auslaßfeldes bzw. in dem das rücklaufende Kettentrum umgebenden rohrförmigen Kanal) aufgeblasen und dann wieder in den umgebenden Raum abgeführt. Bei den ohnehin hohen Wärmebelastungen in Textilveredlungsbetrieben ist dies eine sehr unangenehme und unerwünschte Begleiterscheinung. Da demgegenüber bei der erfindungsgemäßen Spannmaschine die Kühlluft auf die Spannketten nur im Bereich innerhalb der Wärmebehandlungsfelder aufgeblasen wird und die verbrauchte Kühlluft dann als vorgewärmte Frischluft in die Wärmebehandlungsfelder eingeführt werden kann, treten bei dieser erfindungsgemäßen Ausführung weder unerwünschte Raumbelastungen (mit entsprechend aufgewärmter Kettenkühlungs-Abluft) noch Wärmeverluste auf. Die den Spannketten bei ihrer Kühlung entnommene Wärme kommt somit auf dem Wege der Frischluftzuführung dem Wärmebehandlungsprozeß innerhalb der Spannmaschine unmittelbar zugute, so daß hierdurch bei stark verbesserter Kettenkühlung auch noch die Wirtschaftlichkeit der Spannmaschine entsprechend erhöht werden kann.

Bei Spannmaschinen ist ferner allgemein zu beachten, daß die meisten warenführenden und Kettenservice-Baugruppen im Bereich der außen (außerhalb der Wärmebehandlungsfelder) befindlichen Spannketten und Kettenführungsschienen vorgesehen sind, diese Bereiche also schon deswegen für die Anbringung zusätzlicher Einrichtungen, wie die Kühlluft-Aufblaseinrichtungen, ungeeignet erscheinen. Demgegenüber sind bei der vorliegenden Erfindung die Kühlluft-Aufblaseinrichtungen im Innern der Wärmebehandlungsfelder angeordnet, wo sie die zuvor erwähnten Baugruppen nicht beeinträchtigen können und somit schon aus diesem Grunde dem Gesamtaufbau und der Wartung der Spannmaschine viel dienlicher sind.

Weitere vorteilhafte Ausgestaltungen und Weiterbildungen der Erfindung sind Gegenstand der Unteransprüche.

Die Erfindung sei im folgenden anhand der Zeichnung näher erläutert. In der Zeichnung zeigen
Fig.1 eine ganz schematisch gehaltene (Teil-) Seitenansicht der erfindungsgemäßen Spannmaschine;
Fig.2 eine vereinfachte, schematische Aufsicht auf die erfindungsgemäße Spannmaschine (bei abgedeckten Wärmebehandlungsfeldern);
Fig.3 eine Querschnittsansicht etwa entlang der Linie 111-111 in Fig.2, darstellend einen Querschnitt durch eine Kettenführungsschiene (mit Spannkette) in vergrößertem Maßstab;
Fig.4 ein Temperatur-Diagramm zur Gegenüberstellung gekühlter und ungekühlter Kluppen bei verschiedenen Lufttemperaturen in der Spannmaschine.

Anhand der Fig.1 und 2 sei zunächst der allgemeine Aufbau der erfindungsgemäßen Spannmaschine 1 erläutert. Die Spannmaschine 1 dient zur Wärmebehandlung, z.B. Trocknen und/oder Fixieren, von breitgeführten Warenbahnen 2 (vgl. Fig.2), bei denen es sich insbesondere um textile Warenbahnen handelt.

Die Spannmaschine 1 ist in ihrer Längsrichtung in eine Anzahl von aufeinanderfolgenden Feldern unterteilt, und zwar enthält sie - in Richtung des Warenbahn-Transports (Pfeil 2a) aufeinanderfolgend - ein Warenbahneinlaßfeld 3, drei Wärmebehandlungsfelder 4, 5, 6 und ein Warenbahnauslaßfeld 7. Zwei in den Fig.1 und 2 nur vereinfacht strichpunktiert angedeutete Spannketten 8 und 9 sind in Spannmaschinen-Längsrichtung durch alle Felder 3 bis 7 endlos umlaufend und mit Querabstand voneinander angeordnet. Diese Spannketten 8, 9 können in üblicher Weise ausgeführt sein und dabei an gelenkig miteinander verbundenen Kettengliedern 10 (vgl. auch Fig.3) Halteelemente 11 tragen, die gemäß Fig.3 in Form von bekannten Kluppen 11 oder ansonsten auch in Form von Nadelleisten oder kombinierten Kluppen ausgeführt sein können, um die beiden Längsränder der zu behandelnden Warenbahnen 2 während des Warenbahntransportes (an den vorlaufenden Trums der Spannketten) festzuhalten. Die vor- und rücklaufenden Trums beider Spannketten 8, 9 werden in zugeordneten, an sich bekannten Kettenführungsschienen 12, 13 geführt.

Die Spannmaschine 1 enthält ferner zwei Kühlluft-Aufblaseinrichtungen 14 und 15, die jeweils einer Kettenführungsschiene 12 bzw. 13 zugeordnet sind. Erfindungsgemäß sind diese Kühlluft-Aufblaseinrichtungen 14, 15 nur etwa auf der Länge der innerhalb der Wärmebehandlungsfelder 4, 5, 6 verlaufenden Längsabschnitte der Kettenführungsschienen 12, 13 angeordnet. Wie sich aus der detaillierteren Erläuterung zur Fig.3 noch ergeben wird, ist die Anordnung und Ausbildung der Kühlluft-Aufblaseinrichtungen 14, 15 dabei derart, daß die verbrauchte Kühlluft als vorgewärmte Frischluft in die Wärmebehandlungsfelder 4 bis 6 eingeführt werden kann.

Die Ausbildung und Anordnung der Kühlluft-Aufblaseinrichtungen 14, 15 ist dabei ferner so vorgesehen, daß die innerhalb der Wärmebehandlungsfelder 4, 5, 6 verlaufenden Kettenführungsschienen-Längsabschnitte zumindest in ihren für die rücklaufenden Spannkettentrums ausgebildeten Bereichen, z.B. 13a in Fig.3, in je einen als Kühlluft-Führungskanal dienenden Blechkanal 16, 17 eingekapselt sind, wobei diese Blechkanäle 16, 17 sich in Querrichtung auch zumindest oberhalb der Kettenführungsschienen 12, 13 noch erstrecken können und dabei eine offene Verbindung zum Innern der zugehörigen Wärmebehandlungsfelder aufweisen, so daß - wie sich insbesondere aus Fig.3 ergibt - die verbrauchte Kühlluft (vgl. Pfeile BL in Fig.2 und 3) durch die den vorlaufenden Spannkettentrums zugeordneten inneren Bereiche, z.B. 13b, der Kettenführungsschienen 12, 13 in die Wärmebehandlungsfelder gelangt. Je nach Gesamtlänge der Spannmaschine 1 bzw. der Wärmebehandlungsfelder 4, 5, 6 und somit je nach Länge der Blechkanäle 16, 17 ist an jeden Blechkanal 16 bzw. 17 wenigstens ein Kühlluftgebläse angeschlossen. Im Falle der Fig.1 und 2 sei angenommen, daß es sich um eine relativ große Gesamtlänge der Wärmebehandlungsfelder 4, 5, 6 handelt, so daß dort jedem Blechkanal 16, 17 zwei Kühlluftgebläse 18, 19 bzw. 20, 21 zugeordnet sind. Zweckmäßig ist dabei an jedem Ende 16a, 16b bzw. 17a, 17b jedes Blechkanales 16,17 ein Kühlluft-Anschlußstutzen 22 (vgl. auch Fig.3) angebracht, der jeweils mit der Druckseite des zugehörigen (gesonderten) Kühlluftgebläses 18 bis 21 verbunden ist. Auf diese Weise kann bei langen Spannmaschinen an beiden Enden der Blechkanäle 16,17 Kühlluft eingeblasen werden, und zwar zweckmäßig jeweils etwa 50 % der gesamten Kühlluft vom vorderen und vom hinteren Ende des entsprechenden Blechkanales.

Es versteht sich von selbst, daß bei kürzeren Spannmaschinen nur ein Ende jedes Blechkanales mit einem Kühlluft-Anschlußstutzen versehen ist, der mit der Druckseite eines einzigen, zugehörigen Kühlluftgebläses in Verbindung steht..

Generell kann jedes Kühlluftgebläse 18 bis 21 mit Kühlluft von irgendeiner geeigneten Kühlluftquelle beaufschlagt werden. Als besonders zweckmäßig hat es sich jedoch herausgestellt, wenn jedes Kühlluftgebläse 18 bis 21 mit kalter Raumluft bzw. Umgebungsluft der Spannmaschine 1 beaufschlagt wird. Als Kühlluftgebläse für die Kühlluft-Aufblaseinrichtungen 14, 15 sind vor allem Hochdruckventilatoren geeignet.

Wie sich der Querschnittsansicht in Fig.3 entnehmen läßt, sind die Kettenführungsschienen 12, 13 in ihren innerhalb der Wärmebehandlungsfelder 4, 5, 6 verlaufenden Längsabschnitten nach außen hin - bis auf die Kühlluft-Anschlußstutzen 22 - vollkommen abgeschlossen. Auf diese Weise erfolgt eine äu- βerst zuverlässige Zuführung der Kühlluft (vgl. gestrichelte Pfeile) in die Blechkanäle 16, 17 und von dort unmittelbar an die Spannketten 8, 9. In Fig.3 ist lediglich ein Querschnitt durch die Kettenführungsschiene 13 1und die von ihr getragene Spannkette 9 mit ihren vorlaufenden und rücklaufenden Trums 9a und 9b veranschaulicht; in gleichartiger, spiegelbildlicher Anordnung sind die andere Kettenführungsschiene 12 und die dort zugehörige Spannkette 8 ausgebildet und angeordnet.

Bei den der Erfindung zugrundeliegenden Versuchen wurden Temperaturmessungen an der Spannmaschine bei verschiedenen Betriebstemperaturen, d.h. bei verschiedenen Behandlungsluft-Temperaturen an den Spannketten und dort insbesondere an den Kettenkluppen 11 durchgeführt, wobei - wie die nachfolgende Tabelle zeigt - die Temperaturmessungen an den Kettenkluppen 11 einmal ohne Spannkettenkühlung und einmal mit Spannkettenkühlung sowohl am Spannmaschineneinlaß als auch am Spannmaschinenauslaß vorgenommen worden sind.

Die in der Tabelle angeführten Meßwerte wurden erhalten durch eine Kontaktmessung an den Kettenkluppen.

Die Tabelle zeigt sehr deutlich, daß mit Hilfe der erfindungsgemäß ausgeführten Spannmaschine 1, d.h. durch die erfindungsgemäße Ausbildung und Anordnung der Kühlluft-Aufblaseinrichtungen 14 und 15 eine sehr effektive Kühlung der Spannketten 8 und 9 erzielt werden kann. Vergleicht man beispielsweise die Temperaturen der Kettenkluppen am Spannmaschinen-Einlaß, dann beträgt die Temperatur der Kettenkluppen in der Spannmaschine bei einer Lufttemperatur (Behandlungslufttemperatur) von 120_{°}C ohne Kühlung 85_{°}C, während sie mit der erfindungsgemäßen Kühlung nur 52_{°}C beträgt, was einen Unterschied von 33_{°}C ausmacht. Bei den höheren Behandlungslufttemperaturen in der Spannmaschine wirken sich diese Unterschiede zwischen nicht besonders gekühlten Kettenkluppen und erfindungsgemäß gekühlten Kettenkluppen noch deutlicher aus: Beispielsweise bei einer Behandlungslufttemperatur von 220°C weisen die Kluppenketten am Einlaß ohne Kühlung 148_{°}C und mit erfindungsgemäßer Kühlung nur 82_{°}C auf (also ein Unterschied von 66_{°}C!).

Diese in der Tabelle angeführten Temperaturwerte der Kettenkluppen bei den verschiedenen Behandlungslufttemperaturen in der Spannmaschine unterstreichen somit die besondere Wirksamkeit der erfindungsgemäßen Spannkettenkühlung, so daß die Lebensdauer der in den Spannkettengliedern verwendeten Hochtemperaturfette bei verbessertem Spannmaschinen-Wirkungsgrad und relativ einfachem konstruktiven Aufbau der Kühlluft-Aufblaseinrichtungen 14, 15 erheblich verlängert werden kann.

Die zuvor anhand der Tabelle erläuterte, deutlich herabgesetzte Temperatur der Kettenkluppen aufgrund der erfindungsgemäßen Kühlung läßt sich auch aus dem Temperaturdiagramm in Fig.4 ablesen. In diesem Diagramm sind an der Ordinaten die verschiedenen Behandlungslufttemperaturwerte (in _{°}C) innerhalb der Spannmaschine 1 und an der Abszisse die - durch Kontaktmessung festgestellten - Kettenkluppen-Temperaturwerte (ebenfalls in _{°}C) eingetragen. In den wiedergegebenen Kurven dieses Diagrammes gemäß Fig.4 zeigt die Kurve E die Temperaturwerte der Kettenkluppen am Spannmaschinen- Einlaß und die Kurve A die Kettenkluppen-Temperaturwerte am Spannmaschinenauslaß, jeweils bei erfindungsgemäß gekühlten Spannketten 8, 9, während die Kurven E' und A' die Kettenkluppen-Temperaturwerte bei ungekühlten Spannketten veranschaulichen.

## Patentansprüche

1. Spannmaschine zur Wärmebehandlung von breitgeführten Warenbahnen, insbesondere textilen Warenbahnen, enthaltend
a) ein Warenbahn-Einlaßfeld (3), mehrere Wärmebehandlungsfelder (4 bis 6) und ein WarenbahnAuslaßfeld (7), wobei alle Felder in Längsrichtung der Spannmaschine (1) aufeinanderfolgend angeordnet sind,
b) zwei in Spannmaschinen-Längsrichtung durch alle Felder endlos umlaufende, mit Querabstand voneinander angeordnete Spannketten (8, 9), die an gelenkig miteinander verbundenen Kettengliedern (10) Halteelemente (11) zum Festhalten der beiden Längsränder der zu behandelnden Warenbahnen (2) tragen,
c) Kettenführungsschienen (12, 13) zum Abstützen und Führen der vor- und rücklaufenden Trums beider Spannketten,
d) Kühlluft-Aufblaseinrichtungen (14, 15), die Längsabschnitten der Kettenführungsschienen zumindest im Bereich der rücklaufenden Spannkettentrums zugeordnet sind, dadurch gekennzeichnet, daß
e) die nur etwa auf der Länge der innerhalb der Wärmebehandlungsfelder (4, 5, 6) verlaufenden Längsabschnitte der Kettenführungsschienen (12, 13) angeordneten Kühlluft-Aufblaseinrichtungen (14, 15) derart ausgeführt sind, daß diese Kettenführungsschienen-Längsabschnitte zumindest in ihren für die rücklaufenden Spannkettentrums (z.B. 9b) ausgebildeten äußeren Bereichen (z.B. 13a) in je einem als Kühlluft-Führungskanal dienenden Blechkanal (16, 17) eingekapselt sind, die sich in Querrichtung auch zumindest oberhalb der Kettenführungsschienen (12, 13) erstrecken und dabei in der Weise eine offene Verbindung zum Innern der zugehörigen Wärmebehandlungsfelder aufweisen, daß verbrauchte Kühlluft durch die den vorlaufenden Spannkettentrums (z.B. 9a) zugeordneten inneren Bereiche (z.B. 13b) der Kettenführungsschienen (12, 13) als vorgewärmte Frischluft (BL) in die Wärmebehandlungsfelder eingeführt wird.

2. Spannmaschine nach Anspruch 1, dadurch gekennzeichnet, daß jeder Blechkanal (16, 17) an wenigstens ein Kühlluftgebläse (18 bis 21) angeschlossen ist.

3. Spannmaschine nach Anspruch 2, dadurch gekennzeichnet, daß an einem Ende jedes Blechkanales ein Kühlluft-Anschlußstutzen angebaut ist, der mit der Druckseite eines Kühlluftgebläses in Verbindung steht.

4. Spannmaschine nach Anspruch 2, dadurch gekennzeichnet, daß an beiden Enden (16a, 16b, 17a, 17b) jedes Blechkanales (16, 17) je ein Kühlluft-Anschlußstutzen (22) angebracht und jeder Kühlluft-Anschlußstutzen mit der Druckseite eines gesonderten Kühlluftgebläses (18 bis 21) verbunden ist.

5. Spannmaschine nach Anspruch 2, dadurch gekennzeichnet, daß jedes Kühlluftgebläse mit kalter Raumluft beaufschlagbar ist.

## Claims

1. Tensioning machine for the heat treatment of lengths of material which are guided widthways, in particular lengths of textile material, containing
a) a material inlet zone (3), a plurality of heat treatment zones (4 to 6) and a material outlet zone (7), all the zones being arranged in succession in the longitudinal direction of the tensioning machine (1),
b) two tensioning chains (8, 9) which run continuously in the longitudinal direction of the tensioning machine through all the zones and are an oblique distance apart and on chain links (10) which are flexibly connected to one another bear holding elements (11) for gripping the two long edges of the lengths of material (2) to be treated,
c) chain guide rails (12, 13) to support and guide the advancing and returning strands of the two tensioning chains,
d) cooling air blowing arrangements (14, 15) which are associated with long sections of the chain guide rails at least in the region of the returning strand of the tensioning chain, characterised in that
e) the cooling air blowing arrangements (14, 15) which are only arranged approximately on the length of the long sections of the chain guide rails (12, 13) which run inside the heat treatment zones (4, 5, 6), are constructed in such a way that these long sections of the chain guide rails are each enclosed at least in their outer regions (e.g. 13a) constructed for the returning strands of the tensioning chain in a sheet metal channel (16, 17) serving as a cooling air guide channel, and these channels also extend in the transverse direction at least above the chain guide rails (12, 13) and thus have an open connection to the interior of the appertaining heat treatment zones so that used cooling air is introduced into the heat treatment zones through the inner regions (e.g. 13b) of the chain guide rails (12, 13) associated with the advancing strands of the tensioning chain (e.g. 9a).

2. Tensioning machine as claimed in claim 1, characterised in that each sheet metal channel (16, 17) is connected to at least one cooling air blower (18 to 21).

3. Tensioning machine as claimed in claim 2, characterised in that a cooling air pipe connection which is connected to the delivery side of a cooling air blower is built onto one end of each sheet metal channel.

4. Tensioning machine as claimed in claim 2, characterised in that a cooling air pipe connection (22) is fixed on both ends (16a, 16b, 17a, 17b) of each sheet metal channel (16, 17) and each cooling air pipe connection is connected to the delivery side of a separate cooling sir blower (18 to 21),

5. Tensioning machine as claimed in claim 2, characterised in that each cooling air blower takes in cold ambient air.

## Revendications

1. Rame continue de traitement thermique de nappes de produit défilant en étant tendues en largeur, en particulier de nappes de produit textile, comprenant:
a) une zone (3) d'admission de la nappe de produit, plusieurs zones (4 à 6) de traitement thermique et une zone (7) de sortie de la nappe de produit, toutes les zones se succédant dans la direction de la longueur de la rame (1),
b) deux chaînes de tension (8, 9) circulant sans fin dans la direction de la longueur de la rame, passant par toutes les zones, placées à distance l'une de l'autre transversalement et supportant sur des maillons (10) reliés par articulations des éléments (11) de retenue des deux lisières de la nappe (2) de produit traité,
c) des profilés (12, 13) de support et de guidage des brins d'avance et de retour des deux chaînes de tension,
d) des appareillages (14, 15) d'insufflation d'air de refroidissement qui sont affectés à des tronçons longitudinaux des profilés de guidage de chaîne, tout au moins dans la région des brins de retour de ces chaînes, caractérisée en ce que:
e) les appareillages (14, 15) d'insufflation d'air de refroidissement, qui ne sont agencés approximativement que sur la longueur des tronçons longitudinaux des profilés (12, 13) de guidage de chaîne qui sont situés à l'intérieur des zones (4, 5, 6) de traitement thermique, sont réalisés de manière que chacun de ces tronçons de profilé de guidage soit enveloppé d'un canal de tôle (16, 17) servant de canal de guidage de l'air de refroidissement, tout au moins dans les régions extérieures (par exemple 13a) conçues pour les brins de retour (par exemple 9b) des chaînes, ces canaux de tôle se prolongeant transversalement aussi au moins jusqu'au-dessus des profilés de guidage (12, 13) en établissant ainsi une liaison ouverte avec l'intérieur des zones correspondantes de traitement thermique, de telle manière que l'air de refroidissement usé soit introduit dans les zones de traitement thermique sous forme d'air frais réchauffé (BL) par les régions intérieures (par exemple 13b) des profilés de guidage (12, 13) qui sont affectées aux brins d'avance (par exemple 9a) des chaînes de tension.

2. Rame selon la revendication 1, caractérisés en ce que chaque canal de tôle (16, 17) est raccordé à au moins une soufflante (18 à 21) d'air de refroidissement.

3. Rame selon la revendication 2, caractérisée en ce qu'une tubulure d'admission d'air de refroidissement, qui communique avec le refoulement d'une soufflante, est raccordée à une extrémité de chaque canal de tôle.

4. Rame selon la revendication 2, caractérisée en ce qu'une tubulure (22) d'admission d'air de refroidissement est raccordée à chacune des deux extrémités (16a, 16b, 17a, 17b) de chaque canal de tôle (16, 17) et chacune de ces tubulures est reliée au refoulement d'une soufflante particulière (18 à 21).

5. Rame selon la revendication 2, caractérisée en ce que chaque soufflante d'air de refroidissement est alimentée en air ambiant froid.
